# EUROPÄISCHE PATENTSCHRIFT

(11) **EP 1 156 194 B1**
(45) Veröffentlichungstag und Bekanntmachung des Hinweises auf die Patenterteilung: **04.05.2005**
(21) Anmeldenummer: 01106077.9
(22) Anmeldetag: 13.03.2001
(51) Int. Cl.: F01M 13/04

(54) **Kurbelgehäuse mit integriertem Entlüftungsraum**
Crankcase with integrated breather chamber
Carter de vilebrequin avec chambre intégrée de ventilation

(30) Priorität: 17.05.2000 DE 10024218
(43) Veröffentlichungstag der Anmeldung: 21.11.2001
(73) Patentinhaber: MAN NUTZFAHRZEUGE AG, 80995 München (DE)
(72) Erfinder: Möller, Heribert, Dipl.-Ing., 91623 Sachsen (DE); Winter, Josef, Ing., 91126 Rednitzhembach (DE)

(56) Entgegenhaltungen:
- EP-A- 0 600 341
- EP-A- 0 940 574
- DE-A- 19 736 040
- DE-A- 19 913 176

## Beschreibung

Die Erfindung bezieht sich auf ein Kurbelgehäuse mit integriertem Entlüftungsraum gemäß dem Gattungsbegriff des Patentanspruches 1.

Zur Abscheidung von Öl aus dem Blow by ist es aus DE 197 36 040 A1 bekannt dem Ölabscheider Beruhigungsräume vorzuschalten, um eine Vorabscheidung der größeren Tröpfchen zu erreichen. Zur Vorabscheidung sind zwei Beruhigungsräume vorgesehen, welche sich zu beiden Seiten von Zylinderbohrungen über die ganze Länge des Kurbelgehäuses erstrecken. Diese Beruhigungsräume sind über Bohrungen mit dem Kurbelraum verbunden. Eine derartige Entlüftung hat gravierende fertigungstechnische Nachteile. Zum Entfernen des Gußsandes bei der Herstellung der Beruhigungsräume sind an den Seitenwänden des Kurbelgehäuses eine Vielzahl von Kernlochdeckeln erforderlich.

Der Erfindung liegt daher die Aufgabe zugrunde die Herstellung dieser Beruhigungsraum gießtechnisch vorteilhafter zu gestalten.

Gelöst wird diese Aufgabe nach den kennzeichnenden Merkmalen des Patentanspruches 1.

Da über die Bohrung für die Zylinderlaufbüchse bequem Zugang zu den seitlichen Beruhigungsräumen besteht kann der Kern für die Beruhigungsräume ein zusammenhängendes Teil mit dem Kurbelraumkern bilden und der Kernsand kann nach dem Guß leicht entfernt werden. Kernlochdeckel in den Seitenwänden des Kurbelgehäuses können vollkommen entfallen.

Eine vorteilhafte Weiterbildung ist Anspruch 2 zu entnehmen.

Dadurch daß die Gießkeme eine Einheit bilden ist eine rationelle Fertigung gewährleistet.

Ein Ausführungsbeispiel der erfindungsgemäßen Kurbelgehäuseentlüftung ist an Hand von Zeichnungen dargestellt. Es zeigt:
- Fig. 1: einen Querschnitt I-I durch ein Kurbelgehäuse mit Beruhigungsräumen und einer Fensteröffnung in einer Schottwand
- Fig. 2: einen Längsschnitt II-II durch das Kurbelgehäuse mit Fensteröffnung in der Schottwand
- Fig. 3: einen Schnitt III-III mit detaillierter Darstellung der Fensteröffnung und des Übergangs zu einem Beruhigungsraum
- Fig. 4: einen Schnitt IV-IV mit Draufsicht auf den Strömungsweg des Blow by

Figur 1 zeigt im Querschnitt durch ein Kurbelgehäuse 1 mit Bohrung 2 für die Aufnahme einer nassen Zylinderlaufbüchse 3. Für die Aufnahme und die grobe Entölung des Blow by aus dem Kurbelraum 4 sind an beiden Seiten des Kurbelgehäuses 1 Beruhigungsräume 5a, 5b vorgesehen. Zur Abdichtung gegen das Kühlwasser weist die Bohrung 2 Eindrehungen 6 auf in welche Dichtringe eingelegt werden, welche nach dem Einbau der Laufbüchsen die Dichtfunktion für das Kühlwasser übernehmen. Unterhalb dieser Eindrehungen 6 weist das Kurbelgehäuse 1 noch einen Bund 7 auf, der die große Abdichtung des Kurbelraumes 4 gegen Spritzöl bewirkt. Die Trennung der Kurbelräume 4 gegeneinander erfolgt durch Schottwände 8 welche auch die Lagerstühle 9 aufnehmen.

Jeder der Kurbelräume 4 wird nun erfindungsgemäß über eine Fensteröffnung 10 in der Schottwand 8 und über beidseitige Übergänge 11a und 11b mit den Beruhigungsräumen 5a, 5b verbunden. Der Blow by gelangt über die zum Kurbelraum 4 offene Fensteröffnung 10 und die Übergänge 11a, 11b wie mit strichlierter Linie und Pfeil dargestellt zu den Beruhigungsräumen 5a, 5b. Dabei wird der unterhalb der Zylinderlaufbüchse 3 liegende Teil derselben umströmt wie es nachfolgend in den Figuren 3 und 4 verdeutlicht wird.

Der besondere Vorteil dieser Entlüftung ist in einer rationellen Fertigung zu sehen. Der Gießkern für den Kurbelraum 4 und die Beruhigungsräume 5a, 5b kann als ein Teil hergestellt werden. Die Verbindung der Kerne für den Kurbelraum 4 und die Beruhigungsräume 5a, 5b wird durch die Kerne für die Fensteröffnung 11 und die Übergänge 11a,11b bewerkstelligt. Nach erfolgtem Guß lassen sich die Sektionen des Kerns für die Beruhigungsräume 5a, 5b leicht entfernen.

In Figur 2 ist ein Längsschnitt II-II durch das Kurbelgehäuse 1 dargestellt. Die Schottwand 8, welche die Kurbelräume 4 trennt, besitzt die zu den Kurbelräumen 4 hin offene Fensteröffnungen 10, über die der durch Pfeile gekennzeichnete Blow by eintritt.

Detailiert ist der Weg des Blow by im Halbschnitt in Figur 3 dargestellt. Die Zylinderlaufbüchse 3 ist über Dichtringe die in den Nuten 6 angeordnet sind, gegen das Kühlwasser abgedichtet. Eine grobe Abdichtung gegen den Kurbelraum 4 erfolgt durch den Bund 7 und die Zylinderlaufbüchse 3. Die Schottwand 8 hat die gegen den Kurbelraum offene Fensteröffnungen 10, über die der durch Pfeil gekennzeichnete Blow by eindringt und über den Übergang 11 a zum Beruhigungsraum 5a gelangt, der das Kurbelgehäuse 1 in Längsrichtung durchdringt. In dem durch eine strichlierte Linie gekennzeichneten Teil strömt der Blow by durch einen von der Zylinderlaufbüchse 1 und den Wänden des Übergangs 11a begrenzten Raum.

Eine Draufsicht auf die Zylinderlaufbüchsen 1 mit Fensteröffnungen 10 und den Übergängen 11a, 11b zeigt Fig. 4. Nach dem Gießen kann der Kernsand der Verbindungsräumen 11a, 11b ( Fig. 1 ) durch die Öffnungen 12 entfernt werden, so daß Öffnungen in den Seitenwänden des Kurbelgehäuses 1 entfallen können.

## Patentansprüche

1. Kurbelgehäuse mit integriertem Entlüftungsraum, bei dem das Kurbelgehäuse Bohrungen für die Aufnahme von nassen Zylinderlaufbüchsen aufweist, wobei die Bohrungen Nuten für die Abdichtung der Zylinderlaufbüchsen gegen das Kühlwasser aufweisen und das Kurbelgehäuse an beiden Seiten in Längsrichtung verlaufende Beruhigungsräume für den Blow by aufweist, **dadurch gekennzeichnet**, diese Beruhigungsräume (5a, 5b ) zunächst mittels eines Bundes (7) im Kurbelgehäuse (1) und der Zylinderlaufbüchse (3) gegen den Kurbelraum (4) abgeschottet sind, daß die Verbindung des Kurbelraumes (4) mit den Beruhigungsräumen (5a, 5b) durch Fensteröffnungen (10) in den Schottwänden (8) hergestellt werden, welche gegen den Kurbelraum (4) hin geöffnet sind und diese Fensteröffnungen (10) wiederum über Übergänge (11a, 11b) an den Zylinderlaufbüchsen (1) vorbei mit den Beruhigungsräumen (5a, 5b) in Verbindungen (11a, 11b) stehen.

2. Kurbelgehäuse nach Anspruch 1, **dadurch gekennzeichnet, daß** die Gießkerne für die Beruhigungsräume (5a, 5b) und für die Kurbelräume (4) eine Einheit bilden und daß die Verbindung dieser Teile über die Kerne für die Fensteröffnung (10) und die Übergänge (11a, 11b) bewerkstelligt wird.

## Claims

1. A crankcase with an integrated breather chamber, in which the crankcase has bores for receiving wet cylinder liners, wherein the bores have grooves for sealing the cylinder liners off from the cooling water and the crankcase has stabilizing chambers extending in the longitudinal direction on both sides for the blow-by, **characterized in that** the said stabilizing chambers (5a, 5b) are initially partitioned off from the crank chamber (4) by means of a collar (7) in the crankcase (1) and the cylinder liner (3), the connexion of the crank chamber (4) to the stabilizing chambers (5a, 5b) is made by window openings (10) in the partition walls (8) which are opened towards the crank chamber (4), and the said window openings (10) in turn are connected to the stabilizing chambers (5a, 5b) by way of passages (11a, 11b) past the cylinder liners (1).

2. A crankcase according to Claim 1, **characterized in that** the casting cores for the stabilizing chambers (5a, 5b) and for the crank chambers (4) form one unit, and the connexion of these parts takes place by way of the cores for the window opening (10) and the passages (11a, 11b).

## Revendications

1. Carter de vilebrequin comportant une chambre de dégazage intégrée, dans lequel le carter de vilebrequin présente des perçages pour recevoir des chemises de cylindre humides, les perçages présentant des rainures pour rendre étanches les chemises de cylindre par rapport à l'eau de refroidissement et le carter de vilebrequin présentant des chambres de stabilisation qui s'étendent de chaque côté en direction longitudinale et sont destinées aux fuites des gaz,
**caractérisé en ce que**
ces chambres de stabilisation (5a, 5b) sont d'abord cloisonnées par rapport à la chambre de vilebrequin (4) à l'aide d'un bourrelet (7) dans le carter de vilebrequin (1) et à l'aide de la chemise de cylindre (3),
la liaison de la chambre de vilebrequin (4) avec les chambres de stabilisation (5a, 5b) est réalisée par des ouvertures (10) dans les cloisons étanches (8) qui sont ouvertes vers la chambre de vilebrequin (4) et ces ouvertures (10) sont de nouveau en liaison (11a, 11b) avec les chambres de stabilisation (5a, 5b) par des passages (11a, 11b) passant devant les chemises de cylindre (3).

2. Carter de vilebrequin selon la revendication 1,
**caractérisé en ce que**
les noyaux de coulée pour les chambres de stabilisation (5a, 5b) et pour les chambres de vilebrequin (4) forment une unité et
la liaison de ces parties est réalisée par les noyaux pour l'ouverture (10) et pour les passages (11a, 11b).
